# EUROPÄISCHE PATENTSCHRIFT

(11) **EP 0 229 755 B1**
(45) Veröffentlichungstag und Bekanntmachung des Hinweises auf die Patenterteilung: **23.11.1988**
(21) Anmeldenummer: 85904455.4
(22) Anmeldetag: 14.09.1985
(51) Int. Cl.: B24D 15/02

(54) **HANDGEFÜHRTES SCHLEIF- ODER POLIERWERKZEUG**
HAND-OPERATED SANDING OR POLISHING TOOL
OUTIL MANUEL A BANDE ABRASIVE OU DE POLISSAGE

(30) Priorität: 17.09.1984 DE 8427392 U
(43) Veröffentlichungstag der Anmeldung: 29.07.1987
(73) Patentinhaber: Feldmühle Aktiengesellschaft, D-40547 Düsseldorf (DE)
(72) Erfinder: MADZGALLA, Hans-Georg, D-5400 Koblenz-Kesselheim (DE)
(86) Internationale Anmeldenummer: EP8500470
(87) Internationale Veröffentlichungsnummer: WO8601762

(56) Entgegenhaltungen:
- FR-A- 830 733
- GB-A- 2 114 028
- US-A- 2 493 852
- US-A- 2 742 744
- US-A- 3 063 208
- US-A- 3 106 806
- US-A- 3 699 729

## Beschreibung

Die Erfindung betrifft handgeführte Schleif-oder Polierwerkzeuge, die aus einem federnden Träger von flachstabförmigem Profil bestehen, der von einem unter Spannung stehenden endlosen Schleif- oder Polierband umhüllt ist.

Handgeführte Schleif- und Polierwerkzeuge bestehen aus einem Trägerkörper, auf den ein im allgemeinen blattförmiges Schleifmittel, also ein Schleifleinen oder ein Schleifpapier, aufgespannt wird. Sie sind in Form von Schleiffeilen oder Schleifklötzen, wobei die Schleifklötze aus Gummi oder Kork und anderen elastischen Materialien bestehen können, weit verbreitet. Die Schleifbandhalter, die die Form einer Feile aufweisen, haben eine flexible, keilförmige Blattauflage, und das Schleif- oder Polierband wird durch eine Halteklammer mittels einer Spannschraube gehalten. Nachteilig bei allen diesen Werkzeugen ist, daß meist nur ein kleiner Teil des Schleifmaterials genutzt werden kann, weil es nicht möglich ist, den vollen Hub, z. B. der Schleiffeile, auszunutzen, weil z. B. an einer schwer zugänglichen Stelle gearbeitet werden muß. Das führt dazu, daß sich ein sehr hoher verbrauch an Schleifmittel ergibt, weil die fixen, im jeden Fall erforderlichen Längen des Schleifbandes nur zu Bruchteilen der Länge ausgenutzt werden und der Rest unbenutzt weggeworfen werden muß.

Weiterhin besteht bei den bekannten Werkzeugen der Nachteil, daß, wenn das Bandmaterial durch das Arbeiten überdehnt wurde, ein Nachspannen erforderlich ist, da sonst das Bandmaterial haken kann und reißt. Ein solches Nachspannen ist bei praktisch allen Geräten umständlich und zeitraubend, in vielen Fällen auch nur in begrenzten Maßen möglich.

Weitere Nachteile der bekannten Werkzeuge liegen in deren Formgebung, d. h., daß entweder nur eine konvexe oder nur eine plane Fläche zu dem Schleif- oder Poliervorgang zur Verfügung steht.

Die US-A-3 699 729 zeigt und beschreibt einen federnden Stahlbügel, der von einem endlosen Schleifband umschlossen ist. Bei diesem Aggregat handelt es sich um einen Schleifbügel, der unter Spannung von einem schleifband umgeben ist, das durch Zusammenbiegen der Enden des Bügels auf den Schleifbügel aufgebracht werden kann, wobei der Schleifbügel wahlweise aus einem in die Form einer Mondsichel gebogenen Federstahl mit angeschraubtem Handgriff - Figuren 1 bis 5 und zugehörige Beschreibung - oder einem bogenförmigen Stück Federstahl mit nach innen eingerollten stirnseitigen Enden bestehen kann - Figur 6. Wie der zugehörigen Beschreibung zu entnehmen und in den Figuren 5 und 6 dargestellt, ist mit diesem Schleifbügel lediglich eine Bearbeitung konvexer Oberflächen möglich. Zwar weist der Schleifbügel konvexe Flächen auf, jedoch sind diese bei den Figuren 1 bis 5 praktisch nicht einsetzbar, da der Handgriff durch den die Bogenteile verbunden sind, einer Bearbeitung im Wege steht. Desweiteren ist an der gegenüberliegenden Seite keine direkte Möglichkeit für das Halten des Schleifbügels gegeben, was insbesondere in der Figur 6 deutlich zum Ausdruck kommt, wo die Fläche, an der der Schleifgriff erfaßt werden könnte, lediglich durch das endlose Schleifband gebildet wird.

Der Schleifbügel gemäß der US-A-3 699 729 weist ferner erhebliche Nachteile beim Schleifbandwechsel auf. Es wird zwar in der Beschreibung dargestellt, daß durch Zusammenbiegen des mondsisichelförmigen Tragkörpers die am Schleifband liegende Spannung aufgehoben wird, so daß dieses gewechselt werden kann, dabei wird jedoch nicht darauf hingewiesen, daß das Band zunächst in den Handgriff eingelegt werden muß, ehe es dann nach Zusammendrücken des Tragkörpers über die restlichen Flächen gebracht werden kann.

Noch komplizierter wird der Vorgang, wann man die Abbildung 6 zugrundelegt, da hier keinerlei Möglichkeit vorgesehen ist, den Schleifmittelträger, also das gebogene Stahlband, zu erfassen, ohne daß gleichzeitig das Schleifband mit erfaßt wird. Zwangsläufig muß damit also beim Bandwechsel der Schleifbügel komplett mit dem Schleifband zusammengedrückt werden, ehe man versuchen kann, das Schleifband von diesem Bügel zu entfernen. Wenn eine gewisse Spannung vorhanden ist, trifft dieses mit Sicherheit auf größere Schwierigkeiten, da das Band zusätzlich an den Bügel gedrückt werden muß, um diesen überhaupt biegen zu können.

Der Schleifbügel gemäß der FR-A-830 733 ähnelt in wesentlichen Merkmalen der vorbehandelten US-A-3 699 729, nur besteht er aus einem federnden Stahlbügel, dessen ebener Bereich zwischen zwei einen Handgriff bildenden Platten eingespannt ist. An diesen ebenen Bereich schließen sich zwei Schenkel an, die, wie in Figur 1 eindeutig dargestellt, konvex gebogen sind und deren Enden in Rundstäbe einmünden, die ein Zerstören des Bandes in diesem Bereich verhindern sollen.

Die einzige an diesem Schleifgerät vorhandene ebene Fläche wird durch den Holzgriff belegt, so daß es mit dieser Konstruktion nicht möglicht ist, plane Flächen zu bearbeiten. Davon geht der Text auch aus, wenn er im einleitenden Satz ausführt, daß der vorliegende Schleifer zum Schleifen - Polieren - von gebogenen bzw. geschwungenen Flächen gedacht ist, wie sie bei Schuhen o. ä. Werkstücken auftreten. Das Schleifband soll sich also der gebogenen Fläche anpassen. Ferner ist der rechten Spalte der FR-A-830 733 zu entnehmen, daß der als Träger verwendete Bandstahl länger als die Hälfte der gestreckten Bandlänge des Schleifbandes ist, sich aufgrund dieser Tatsache biegt und an die Innenseite des endlosen Schleifbandes anlegt, wodurch die Bogenform erreicht wird. Der ebene Teil, also die Spannungsseite dieses Bogens, besteht aus dem endlosen Gewebeband, ist also nicht durch den Träger unterstützt.

Aus dieser Beschreibung leitet sich ab, daß die Schenkel des Trägers konvex sind, da sie zusätzlich Kantenabrundungen aufweisen, die aus Rundstäben geformt sind, liegt auch in diesen Bereichen das Schleifband nicht an, wie in der Figur 1 eindeutig dargestellt. Die gesamte Lehre der FR-A-830 733 geht darauf, daß es durch Verformen des freiliegenden Schleifbandes möglich ist konvexe Formkörper zu schleifen bzw. zu polieren. Ein Schleifen von planen oder konkaven Formkörpern ist dadurch technisch nicht möglich.

Allgemein ist festzulegen, daß die meisten Arbeiten, die mit Schleifband durchgeführt werden, eine Unterstützung des Bandes durch den Träger erfordern. Der Stand der Technik bietet dafür, wie vorstehend dargelegt, eine Vielzahl von Beispielen, wobei der Träger dem jeweiligen Einsatzzweck angepaßt ist, beispielsweise in Form eines Rundstabes ausgeführt sein kann, als flacher Schleifklotz gestaltet ist oder als gewölbte Fläche ausgeführt wurde. Der Stand der Technik geht also davon aus, daß für jede Anforderung ein einzelnes separates Werkzeug zur Verfügung stehen sollte.

Der Erfindung liegt damit die Aufgabe zugrunde, ein Werkzeug zu schaffen, das bei der Möglichkeit, ein endloses Schleifband vollständig auszunutzen, d. h. bei der Möglichkeit, das Schleif- oder Polierband auf dem Träger zu transportieren, Flächen vorzusehen, die plan, konvex und konkav sind, so daß damit plane, konkave und konvexe Werkstücke bearbeitet werden können.

Diese Aufgabe wird bei einem gattungsgemäßen, handgeführten Schleif- oder Polierwerkzeug durch den kennzeichnenden Teil der Hauptansprüche 1 bzw. 2 gelöst.

Aufgrund der federnden Anordnung mindestens eines Schenkels ist es möglich, das endlose Schleif- oder Polierband über das handgeführte Werkzeug zu legen, ohne daß komplizierte Spannvorgänge erforderlich sind. Desweiteren wird das endlose Band durch die Federkraft gespannt und zwar derart, daß das Band immer, auch wenn es sich beim Arbeiten gelängt hat, genügend stark gespannt ist. Das Band wird durch seine natürliche Reibung auf dem Werkzeug gehalten, kann aber trotzdem mit geringer Mühe in Längsrichtung verschoben werden, wodurch eine 100 %-ige Ausnutzung des Bandmaterials gewährleistet ist, wenn dieses nur in Teilbereichen des Werkzeuges beansprucht wurde.

Das Auswechseln des Schleifbandes ist durch einfaches Zusammendrücken eines bzw. beider Schenkel möglich. Durch die einfache Handhabung ist gewährleistet, daß es zu keiner Beschädigung des Schleif- oder Polierbandes kommt.

Eine Variante der Erfindung sieht vor, daß der Träger als gewölbter Handgriff ausgebildet ist, an den sich ein ebener Schenkel federnd anschließt. Der Handgriff kann dabei sowohl aus Holz als auch aus Metall oder Kunststoff bestehen. Der sich an ihn anschließende Schenkel weist ein flachstabförmiges Profil auf und ist federnd mit dem Handgriff verbunden. Das Werkzeug weist also in der Seitenansicht einen im wesentlichen L-förmigen Querschnitt auf und bildet nach dem Aufbringen des Schleif- oder Polierbandes ein Dreieck mit abgerundeten Spitzen und einer gewölbten Seite. Diese konvex gewölbte Seite liegt bei der Bearbeitung von Werkstücken im Handballen, kann aber auch zur Bearbeitung von konkaven Flächen benutzt werden, ebenso wie das bei den kleineren Übergangsradien am oberen und unteren Ende des gewölbten Handgriffes möglich ist. Von besonderem Vorteil ist, daß bei diesem Werkzeug eine Seite des Dreiecks im wesentlich nur durch das gespannte Schleifband bzw. Polierband gebildet wird. Der Handwerker hat damit die Möglichkeit, gewölbte Flächen schnell und sauber zu bearbeiten, da durch Andrücken des Werkzeuges das unter Federspannung stehende Band in Teilbereichen die Form des Werkstückes annimmt, ohne daß ein spezieller Radius am Werkzeug eingestellt werden muß.

Eine andere Variante der Erfindung sieht vor, daß der Träger als flach gewölbter, zwei Schenkel verbindender Bogen ausgebildet ist. Der Radius dieses Bogens ist relativ groß, d. h. in jedem Fall über 100 mm. Er liegt zweckmäßig bei 150 bis 250 mm, wohingegen die Schenkel eben sind, so daß für die Bearbeitung eines Werkstückes eine konvexe Fläche und zwei plane Flächen zur Verfügung stehen.

Gemäß der Erfindung ist der Träger beidseitig von Radien begrenzt, wobei sich von diesen Radien die Schenkel durch Kurven mit den Schenkeln verbundene Endabschnitte in Richtung auf den Bogen erstrecken. Durch die Anordnung von Radien am Übergang des Trägers zu den Schenkeln, wobei diese Radien relativ klein sind und in der Größenordnung zwischen 2 und 6 mm liegen, wird das Schleif- bzw. Polierband nicht zu scharf geknickt, so daß noch eine saubere Anlage des Bandes auch bei groberer Körnung gewährleistet ist. Auf der anderen Seite ergibt sich dadurch, daß das Band bei Bedarf leichter in Längsrichtung verschoben werden kann. Ein weiterer Vorteil dieser Ausgestaltung liegt darin, daß durch diese Radien eine Bearbeitung von Hohlkehlen in Werkstücken möglich ist.

Eine vorteilhafte Ausgestaltung der Erfindung sieht vor, daß die Länge des von den Radien begrenzten Trägers größer ist als die Gesamtlänge der Schenkel. Dadurch, daß die Summe der Schenkellängen kleiner ist als die Länge des Trägers, ist es möglich, die Schenkel weit nach innen zu bewegen, um dadurch leichter das Schleif bzw. das Polierband auf das Werkzeug aufzubringen. Vereinfacht wird die Aufbringung noch dadurch, daß man die über Radien mit den Schenkeln verbundenen Endabschnitte erfassen und gegeneinander drücken kann, wodurch die Schenkel aneinander angenähert werden und sich so der Umfang des Schleif- bzw. Polierwerkzeuges verringert.

Vorteilhaft besteht der Träger und die Schenkel aus dem gleichen federnden Material. Als federndes Material können sowohl natürliche als auch synthetische Kautschukmaterialin verwandt werden. Sehr vorteilhaft ist die Verwendung von Elastomeren, z. B. Polyurethan, das in der entsprechenden Konfiguration gleich gegossen werden kann. Es hat sich aber auch die Verwendung von glasfaserverstärktem Kunststoff, insbesondere Polyester, bewährt. Die Form des Werkzeuges ist dabei jeweils dem eingesetzten Kunststoff anzupassen, damit die gewünschte federnde Wirkung erreicht wird.

Eine besonders bevorzugte Ausgestaltung der Erfindung sieht vor, daß das federnde Material ein Bandstahl ist. Bei diesem Bandstahl handelt es sich im allgemeinen um einen Federstahl, wie er z. B. unter der VDEH-Bezeichnung CK 53, CK 60, CK 67, MK 75, MK 101 im Handel erhältlich ist, wobei für Fälle, bei denen das Werkzeug mit Nässe oder ggf. Säuren und Laugen in Berührung kommt, legierte Stähle eingesetzt werden, wie sie z. B. unter der VDEH-Bezeichnung 67 SICR 5, 50 CRV 4, 58 CRV 4, 12 CrNi 17 7 im Handel bekannt sind.

Für verschiedene Werkstoffe ist es insbesondere beim Polieren erforderlich, daß das Werkzeug weich und großflächiger auf das zu bearbeitende Werkstück aufgedrückt wird. Die Erfindung sieht daher vor, daß zwischen dem Schleif- oder Polierband zumindest in Teilbereichen eine elastische Zwischenlage angeordnet ist. Diese Zwischenlage kann zweckmäßig aus Moos- oder Schaumgummi in Form eines endlosen Bandes bestehen, es ist aber auch möglich, die Zwischenlage fest mit dem Träger und/oder den Schenkeln zu verkleben, wobei sich in diesem Fall Korkflächen als besonders geeignet erwiesen haben.

Gemäß einer zweckmäßigen Ausgestaltung der Erfindung besteht das Polierband aus einem endlosen Filz- oder Textilband, d. h., daß nach Austauschen des Schleifbandes gegen das Polierband mit dem gleichen Handwerkzeug die zunächst geschliffene Fläche mit Polierpasten behandelt werden kann.

Die Erfindung wird nachstehend anhand der Zeichnungen beschrieben.
Fig. 1 zeigt in perspektivischer Darstellung ein Schleifwerkzeug mit aufgebrachtem, endlosem Schleifband,
Fig. 2 das gleiche Werkzeug ohne aufgebrachtes Schleifband in perspektivischer Darstellung
Fig. 3 den Querschnitt dieses Werkzeuges,
Fig. 4 und 5 eine geringfügig andere geometrische Ausgestaltung,
Fig. 6 und 7 eine Ausgestaltung des Werkzeuges mit lediglich einem Schenkel.

Bei den Figuren 1 bis 4 wird der an die Schenkel angreifende Träger durch einen Bogen 5 gebildet, der bei den Figuren 1 bis 3 als konvexer Bogen 5, bei Figur 4 als konkaver Bogen 5 ausgeführt ist. An diesen Bogen 5 schließt sich der rechte Radius 2 und der linke Radius 3 an. Beide Radien 2, 3 münden in die Schenkel 1, die über Kurven 7 mit den Endabschnitten 8 verbunden sind.

Setzt man Daumen und Zeigefinger in je eine Kurve 7 und drückt die Endabschnitte 8 zusammen, so wird der Bogen 5 gespannt und der gesamte Umfang des Werkzeuges verringert sich, so daß es in das Schleif- bzw. Polierband 6 eingesetzt werden kann. Löst man den Druck auf die Endabschnitte 8, so federt das Material zurück und übt auf die Innenflächen des Schleif- bzw. Polierbandes 6 einen Druck aus, der dieses in der vorgegebenen Lage hält.

Bei den Figuren 1 bis inklusive 4 bestehen sowohl der Bogen 5 als auch die Schenkel 1 mit den Radien 2 und 3 und den Kurven 7 aus einem federnden Bandstahl, d. h., daß der komplette Träger aus ein und demselben Material besteht.

Ähnlich verhält es sich bei dem in Figur 5 dargestellten Werkzeug, das auch aus einem einheitlichen Material besteht. In diesem Falle handelt es sich jedoch nicht um einen Stahl, sondern um einen elastischen Kunststoff, vorzugsweise um Vulkollan. Ein umlaufender Steg 12 in der Breite des Schleif- bzw. Polierbandes 6 umgibt den Grundkörper 13, der die Augen 14 aufweist, die zum Zusammenziehen und damit stärkeren Durchbiegen des Bogens 5 dienen.

Die Figuren 6 und 7 zeigen L-förmige Gebilde als Schleif- bzw. Polierwerkzeug, wobei der Träger durch den Handgriff 4 gebildet ist, an den sich ein Schenkel 1 anschließt. In Figur 6 handelt es sich dabei um einen Schenkel 1, der ebenso wie der Handgriff 4 aus einem glasfaserverstärktem Polyesterharz besteht, wohingegen gemäß Figur 7 es sich bei dem Schenkel 1 um einen Bandstahl handelt, der im Bereich des Handgriffes 4 von einem Thermoplast umspritzt ist. Zusätzlich ist in dieser Figur ein Schaumgummiband 9 dargestellt, das als Zwischenlage zwischen dem Schleif- bzw. Polierband 6 und dem Werkzeug angeordnet ist und ebenfalls als endloses Band ausgeführt wurde. Dieses Schaumgummiband 9 dient, wie vorstehend bereits ausgeführt, dazu, einen weicheren Andruck auf das Werkstück aufbringen zu können. Etwas ähnliches wird, wie in Figur 4 dargestellt, mit den auf die Schenkel 1 aufgebrachten Korkflächen 10 erreicht.

## Patentansprüche

1. Handgeführtes Schleif- oder Polierwerkzeug, das aus einem federnden Träger von flachstabförmigem Profil besteht, der von einem unter Spannung stehenden endlosen Schleif-oder Polierband umhüllt ist, dadurch gekennzeichnet, daß der Träger als gewölbter Handgriff (4) ausgebildet ist, an den sich unter einem Winkel ein ebener Schenkel (1) federnd anschließt.

2. Handgeführtes Schleif oder Polierwerkzeug, das aus einem federnde Schenkel aufweisenden, bogenförmigen Träger von flachstabförmigem Profil besteht, der von einem unter Spannung stehenden endlosen Schleif- oder Polierband umhüllt ist, dadurch gekennzeichnet, daß der Träger als flach gewölbter, zwei Schenkel (1) verbindender Bogen (5) ausgebildet ist, der beidseitig von Radien (2, 3) begrenzt ist, sich von diesen Radien (2, 3) Schenkel (1) erstrecken und sich durch Kurven (7) mit dem Schenkel (1) verbundene Endabschnitte (8) in Richtung auf den Bogen (5) erstrecken, um ein Zusammenpressen der Schenkel (1) zum Bandwechsel zu ermöglichen.

3. Handgeführtes Schleif- oder Polierwerkzeug nach Anspruch 1, dadurch gekennzeichnet, daß der Träger beidseitig von Radien begrenzt ist und sich von einem Radius (2) der Schenkel (1) erstreckt.

4. Handgeführtes Schleif- oder Polierwerkzeug nach Anspruch 3, dadurch gekennzeichnet, daß der Schenkel (1) auf der dem Handgriff (4) abgewandten Seite mit einem Auge (14) versehen ist und sich ein weiteres Auge (14) in dem Handgriff (4) befindet.

5. Handgeführtes Schleif- oder Polierwerkzeug nach Anspruch 1, dadurch gekennzeichnet, daß die Länge des von den Radien (2, 3) begrenzten Bogens (5) größer ist als die Gesamtlänge der Schenkel (1).

6. Handgeführtes Schleif- oder Polierwerkzeug nach einem der Ansprüche 1 bis 5, dadurch gekennzeichnet, daß der Träger und die Schenkel (1) aus dem gleichen federnden Material bestehen.

7. Handgeführtes Schleif- oder Polierwerkzeug nach einem der Ansprüche 1 bis 6, dadurch gekennzeichnet, daß das federnde Material ein Bandstahl ist.

8. Handgeführtes Schleif- oder Polierwerkzeug nach einem der Ansprüche 1 bis 6, dadurch gekennzeichnet, daß das federnde Material ein Elastomer ist.

9. Handgeführtes Schleif- oder Polierwerkzeug nach einem der Ansprüche 1 bis 6, dadurch gekennzeichnet, daß das federnde Material ein glasfaserverstärkter Kunststoff ist.

10. Handgeführtes Schleif- oder Polierwerkzeug nach einem der Ansprüche 1 bis 9, dadurch gekennzeichnet, daß zwischen dem Schleif- oder Polierband (6) und dem Träger zumindest in Teilbereichen eine elastische Zwischenlage angeordnet ist.

11. Handgeführtes Schleif oder Polierwerkzeug nach Anspruch 10, dadurch gekennzeichnet, daß die Zwischenlage ein Moos- oder Schaumgummi in Form eines endlosen Bandes (9) ist.

12. Handgeführtes Schleif- oder Polierwerkzeug nach einem der Ansprüche 10 oder 11, dadurch gekennzeichnet, daß die Zwischenlage aus fest mit dem Träger und/oder den Schenkeln (1) verklebten Korkflächen (10) besteht.

13. Handgeführtes Schleif- oder Polierwerkzeug nach einem der Ansprüche 1 bis 12, dadurch gekennzeichnet, daß das Polierband ein endloses Filz- oder Textilband ist.

## Claims

1. Hand-operated sanding or polishing tool comprising a resilient support of flat bar shaped profile, which support is surrounded by a continuous sanding or polishing belt which is under tension, characterised in that the support is designed as a curved hand-grip (4) to which a flat leg (1) is resiliently connected at an angle.

2. Hand-operated sanding or polishing tool comprising an arched support of flat bar shaped profile having a resilient leg, which support is surrounded by a continuous sanding or polishing belt which is under tension, characterised in that the support is designed as a flattened arch (5) that connects two legs (1) and that is limited at both ends by radii (2, 3), that legs (1) extend from these radii (2, 3) and that end portions (8), which are connected by curves (7) to the leg (1), extend towards the arch (5), allowing the legs (1) to be squeezed together to enable the belt to be changed.

3. Hand-operated sanding or polishing tool according to claim 1, characterised in that the support is limited at both ends by radii and that the leg (1) extends from one radius (2).

4. Hand-operated sanding or polishing tool according to claim 3, characterised in that the leg (1) is provided on the side remote from the hand-grip (4) with an eye (14) and that a further eye (14) is located in the hand-grip (4).

5. Hand-operated sanding or polishing tool according to claim 1, characterised in that the length of the arch (5) limited by the radii (2, 3) is greater than the total length of the legs (1).

6. Hand-operated sanding or polishing tool according to any one of claims 1 to 5, characterised in that the support and the legs are made of the same resilient material.

7. Hand-operated sanding or polishing tool according to any one of claims 1 to 6, charcterised in that the resilient material is a steel band.

8. Hand-operated sanding or polishing tool according to any one of claims 1 to 6, characterised in that the resilient material is an elastomer.

9. Hand-operated sanding or polishing tool according to any one of claims 1 to 6, characterised in that the resilient material is a glass-fibre-reinforced plastics material.

10. Hand-operated sanding or polishing tool according to any one of claims 1 to 9, characterised in that there is a flexible intermediate layer, at least in places, between the sanding or polishing belt (6) and the support.

11. Hand-operated sanding or polishing tool according to claim 10, characterised in that the intermediate layer is a continuous belt (9) of mossy crepe or foam rubber.

12. Hand-operated sanding or polishing tool according to either claim 10 or claim 11, characterised in that the intermediate layer consists of cork surfaces (10) firmly glued to the support and/or to the legs (1).

13. Hand-operated sanding or polishing tool according to any one of claims 1 to 12, characterised in that the polishing belt is a continuous belt of felt or textile material.

## Revendications

1. Outil de rectification ou de polissage à guidage manuel constitué par un support élastique à profil en forme de barreau plat qui est entouré par une bande abrasive ou polisseuse sans fin maintenue sous tension, caractérisé par le fait que le support est réalisé sous la forme d'une poignée bombée (4) à laquelle une branche plane (1) se rattache élastiquement sous un angle.

2. Outil de rectification ou de polissage à guidage manuel constitué par un support arqué à profil en forme de barreau plat qui comporte des branches élastiques et qui est entouré par une bande abrasive ou polisseuse sans fin maintenue sous tension, caractérisé par le fait que le support est réalisé sous la forme d'un arc (5) à grand rayon de courbure qui relie deux branches (1) et qui est délimité des deux côtés par des rayons (2, 3), que des branches (1) partent de ces rayons (2,3) et que des sections d'extrémité (8), reliées aux branches (1) par des courbes (7), s'étendent en direction de l'arc (5) pour permettre un serrage des branches (1) en vue du changement de bande.

3. Outil de rectification ou de polissage à guidage manuel selon la revendication 1, caractérisé par le fait que le support est délimité des deux côtés par des rayons et que la branche (1) part d'un rayon (2).

4. Outil de rectification ou de polissage à guidage manuel selon la revendication 3, caractérisé par le fait que la branche (1) est munie d'un oeillet (14) sur le côté opposé à la poignée (4) et qu'un autre oeillet (14) se trouve dans la poignée (4).

5. Outil de rectification ou de polissage à guidage manuel selon la revendication 1, caractérisé par le fait que la longueur de l'arc (5), délimité par les rayons (2, 3), est plus grande que la longueur totale des branches (1).

6. Outil de rectification ou de polissage à guidage manuel selon l'une des revendications 1 à 5, caractérisé par le fait que le support et les branches sont réalisés en un même matériau élastique.

7. Outil de rectification ou de polissage à guidage manuel selon l'une des revendications 1 à 6, caractérisé par le fait que le matériau élastique est un feuillard.

8. Outil de rectification ou de polissage à guidage manuel selon l'une des revendications 1 à 6, caractérisé par le fait que le matériau élastique est un élastomère.

9. Outil de rectification ou de polissage à guidage manuel selon l'une des revendications 1 à 6, caractérisé par le fait que le matériau élastique est une matière plastique renforcée de fibres de verre.

10. Outil de rectification ou de polissage à guidage manuel selon l'une des revendications 1 à 9, caractérisé par le fait qu'une couche intermédiaire élastique est interposée, tout au moins dans des zones partielles, entre la bande abrasive ou polisseuse (6) et le support.

11. Outil de rectification ou de polissage à guidage manuel selon la revendication 10, caractérisé par le fait que la couche intermédiaire est un caoutchouc spongieux ou un caoutchouc mousse se présentant sous la forme d'une bande sans fin (9).

12. Outil de rectification ou de polissage à guidage manuel selon l'une des revendications 10 ou 11, caractérisé par le fait que la couche intermédiaire est constituée par des surfaces en liège (10) collées sur le support et/ou sur les branches (1).

13. Outil de rectification ou de polissage à guidage manuel selon l'une des revendications 1 à 12, caractérisé par le fait que la bande polisseuse est une bande sans fin en feutre ou en matière textile.
